# EUROPÄISCHE PATENTSCHRIFT

(11) **EP 0 706 194 B1**
(45) Veröffentlichungstag und Bekanntmachung des Hinweises auf die Patenterteilung: **03.09.1997**
(21) Anmeldenummer: 95109298.0
(22) Anmeldetag: 16.06.1995
(51) Int. Cl.: H01H 37/76, H01T 1/14

(54) **Schutzstecker**
Protector plug
Fiche de protection

(30) Priorität: 01.10.1994 DE 4437122
(43) Veröffentlichungstag der Anmeldung: 10.04.1996
(73) Patentinhaber: KRONE Aktiengesellschaft, D-14167 Berlin (DE)
(72) Erfinder: Busse, Ralf-Dieter, Dipl.-Ing., D-12679 Berlin (DE); Klein, Harald, Dipl.-Ing., D-13501 Berlin (DE); Oltmanns, Johann, Dipl.-Ing., D-12169 Berlin (DE); Richter, Gerd, Dipl.-Ing., D-14167 Berlin (DE)

(56) Entgegenhaltungen:
- EP-A- 0 471 167
- DE-A- 4 241 311
- DE-C- 4 118 738

## Beschreibung

Die Erfindung betrifft einen Schutzstecker, insbesondere einen Überspannungsschutzstecker in Telekommunikationsanlagen gemäß dem Oberbegriff des Anspruches 1.

In der DE 40 26 004 C2 ist bereits ein gattungsgemäßer Schutzstecker beschrieben, der als Stufenschutz mit Meß- und Trennstelle ausgeführt ist. Der Schutzstecker besteht aus einem Gehäuse, dessen Unterseite von einer Leiterplatte gebildet wird, einem Überspannungsableiter, einem Schieber, einer Feder, einem Erdblech, einer Signalisierungsnase, einer Lötstelle, die bei unzulässiger Erwärmung des Überspannungsableiters aufschmilzt und eine Bewegung des Schiebers bewirkt, die wiederum die Signalisierungsnase nach außen zur Anzeige bringt.

Nachteilig ist bei diesem bekannten Schutzstecker die große Anzahl von Einzelteilen, die eine billige, automatisierbare Fertigung erschweren sowie die Belastung der Lötstelle mit der Federkraft der vorgespannten Schraubenfeder, die ein Fließen des Lots bewirken kann.

Der Erfindung liegt von daher die Aufgabe zugrunde, einen Schutzstecker für den zuverlässigen Schutz vor Überspannungen zu entwickeln, bei dem die Lötstelle unter minimaler Krafteinwirkung steht und der nur aus wenigen Teilen aufgebaut ist und eine automatisierbare Fertigung mit geringen Kosten ermöglicht, und ein Auslösen außen deutlich sichtbar anzeigt.

Die Lösung der Aufgabe ergibt sich aus den Merkmalen des Anspruches 1.

Der nach der Erfindung realisierte Schutzstecker erfüllt mit wenigen Elementen die Funktionen
- Grobschutz
- Fail-Safe mit optischer Signalisierung
- Stromschutz
- Meßstelle.

Der Grobschutz wird in bekannter Weise mit einem Überspannungsableiter realisiert. Der mit dem Überspannungsableiter verbundene Fail-Safe-Mechanismus realisiert einen Thermoschutz bei Überlastung des Überspannungsableiters, indem er die Fernmeldeadern a,b gegen Erde kurzschließt. Dieser Kurzschluß-Mechanismus wird durch einen Schieber realisiert, über den an der Rückseite des Steckers ein rotes Signalisierelement deutlich sichtbar aus dem Stecker hervortritt, wenn ein Überspannungsfall auftritt.

Die Auslösung des Fail-Safe-Kontaktes wird durch ein Lotformteil realisiert. Die Erwärmung des Überspannungsableiters bewirkt über ein angeschweißtes oder angeklemmtes Leitblech das Abschmelzen des Lotformteils. Das Lotformteil steht unter einer minimalen, genau ausbalancierten und durch den Schieber ausgeübten Federkraft (Druckkraft), die an der Grenze der Selbsthemmung des Schiebers liegt. Durch eine Schrägstellung einer Abstützfläche des Schiebers wird weitgehend eine Entkopplung des Lotformteils und der Federkraft des Schiebers erreicht. Der im Betriebsfall durch eine Kante am Gehäuse gehaltene Schieber wird aufgrund des Schmelzens des Lotformteils und des damit freiwerdenden Federweges von der Kante frei. Der Schieber bewegt sich aufgrund einer an ihm montierten Druckfeder, die sich an einer Gehäuseinnenwand abstützt, nach hinten.

Im hinteren Bereich des Steckers ist am Schieber ein rotes Kunststoffteil als Signalisierelement so angeordnet, daß es bei Bewegung des Schiebers nach hinten aus dem Stecker herausgeschwenkt wird und gut sichtbar die Auslösung anzeigt.

Der Stromschutz wird durch eine Sicherung oder einen temperaturabhängigen Widerstand gewährleistet.

Das einteilige Gehäuse und nur wenige Einbauteile gewährleisten eine billige, automatisierbare Fertigung des Steckers.

Weitere vorteilhafte Ausgestaltungen der Erfindung sind in den Unteransprüchen enthalten.

Die Erfindung ist nachfolgend anhand eines in den Zeichnungen dargestellten Ausführungsbeispieles eines Schutzsteckers näher erläutert. Es zeigen:
- Fig. 1: die Explosionsdarstellung der wesentlichen Bestandteile des Schutzsteckers,
- Fig. 2: die perspektivische Darstellung des Schiebers,
- Fig. 3: die Seitenansicht des geöffneten Steckers,
- Fig. 4: die Draufsicht auf die geöffnete Unterseite des Steckers (ohne Leiterplatte),
- Fig. 5: die Draufsicht auf die Leiterplatte (Oberseite) und
- Fig. 6: die Draufsicht auf die Leiterplatte (Unterseite).

Der Schutzstecker ist insbesondere als Überspannungsschutzstecker zur Anwendung in Telekommunikationsanlagen in Verbindung mit Anschlußleisten vorgesehen.

In der Fig. 1 sind in einer Explosionsdarstellung die wesentlichen Bestandteile des Schutzsteckers gezeigt. Entpsrechend der Darstellung in der Fig. 1 besteht der Schutzstecker aus einem äußeren Gehäuse 1, dessen Unterseite von einer Leiterplatte 2 mit einem Überspannungsableiter 3 und mit Sicherungselementen 26 abgeschlossen ist, aus einem Schieber 4 mit einer Druckfeder 8 und einem Lotformteil 7, aus einem Signalisierelement 5 und aus einem Masseblech 27. Der Schutzstecker wird über das Masseblech 27 mit der Erdschiene 34 einer nicht dargestellten Anschlußleiste und darüber mit der Erdung des Schutzsystems verbunden (Fig.3).

Die Fig. 2 zeigt in einer perspektivischen Darstellung den Schieber 4, der aus einem Trägerteil 9 und einem Blattfederteil 14 besteht, die einstückig über eine Verbindung 18 miteinander verbunden sind. Das Trägerteil 9 weist zwei wechselseitig abgebogene Kontaktflügel 10 auf (Fig.4), die im Betriebsfall (keine Überspannung) auf Ruheflächen 28 der Leiterplatte 2 (Fig.5) liegen, welche keinen elektrischen Kontakt zum Signalweg haben. Im Störfall über einen längeren Zeitraum (z.B. im Fall des "power crossing") werden durch die Schieberbewegung die Kontaktflügel 10 auf Kontaktflächen 29 der Leiterplatte 2 geschoben (Fig.5), die im Signalweg liegen. Durch diese Bewegung werden die Leitungswege a,b (Fig. 1,3,5) auf Masse gelegt und die Überspannung wird abgeleitet.

Das Trägerteil 9 enthält eine Aufnahme 11 (Fig.1,4) für die Schraubenfeder 8, die sich an der Gehäuseinnenwand 31 (Fig. 4) abstützt und gegen deren Federkraft der Schieber 4 in das Gehäuse 1 des Schutzsteckers eingebracht wird. Über eine Kontaktfläche 12 des Trägerteils 9 wird eine elektrische Verbindung zwischen dem Schieber 4 und dem Masseblech 27 und einem Leitblech 6 am Überspannungsableiter 3 hergestellt (Fig. 3), so daß über die Erdschiene 34 einer nicht dargestellten Anschlußleiste die Überspannung abgeleitet werden kann und der Überspannungsableiter 3 ständig an Masse gelegt ist.

Eine Nut 13 am hinteren Ende des Trägerteils 9 dient der Aufnahme des Signalisierelementes 5 (Fig. 1,4).

Das Blattfederteil 14 wird aus einem langen Federarm 30, an dessen federndem Ende 15 ein Steg 16 abgewinkelt und ausgeformt ist, und aus einem abgewinkelten Anschlag 19 hinter der Verbindung 18 des Blattfederteils 14 mit dem Trägerteil 9 gebildet. Der Steg 16 trägt das Lotformteil 7 und ist einstückig mit einer abgewinkelten Abstützfläche 17 versehen. Die Abstützfläche 17 des Schiebers 4 ist an einer Kante 20 des Gehäuses 1 (Fig.3) so abgestützt, daß im Betriebsfall durch Selbsthemmungskräfte der Schieber 4 kaum eine Kraft auf das Lotformteil 7 ausübt, welches dessen Federarm 30 abstützt. Erst im Überspannungsfall, wenn das Lotformteil 7 abschmilzt, rutscht die Abstützfläche 17 von der Kante 20 des Gehäuses 1 ab und der Schieber 4 bewegt sich und bewirkt die Spannungsableitung gegen Masse und die Signalisierung des Überspannungsfalles.

Für die zuverlässige Funktion des Schiebers 4 ist die Dimensionierung des Federweges des Blattfederteiles 14 und damit dessen Kontaktkraft zur genau richtigen Belastung des Lotformteils 7 sowie die Dimensionierung der Schrägstellung der Abstützfläche 17 in Verbindung mit der Kante 20 am Gehäuse 1 von großer Bedeutung.

Die Nut 13 des Trägerteils 9 dient dem Herausschwenken des Signalisierelementes 5 aus einer Öffnung 32 der Gehäusewand 33 (Fig. 4) bei einer Bewegung des Schiebers 4 nach hinten.

Der Schieber 4 hat als wichtigstes Funktionselement des Schutzsteckers die Realisierung des Kurzschlusses und dessen Signalisierung zur Aufgabe.

Anhand der Figuren 3 bis 6 wird die Funktionsweise des Schutzsteckers beschrieben.

Die Seitenansicht des geöffneten Schutzsteckers zeigt entsprechend der Fig. 3 die Funktionselemente des Schutzsteckers in ihrem konstruktiven Zusammenhang.

Das Gehäuse 1 ist mit der Leiterplatte 2 nach unten abgeschlossen. Die Leiterplatte 2 trägt den Überspannungsableiter 3 mit dem daran befestigten Leitblech 6, welches den Überspannungsableiter 3 über das Masseblech 27 im oberen Teil des Gehäuses 1 und über die Erdschiene 34 einer nicht dargestellten Anschlußleiste mit der Erde verbindet.

Der Schieber 4 steht mit seiner Kontaktfläche 12 (Fig.2) über das Masseblech 27 mit der Erde und über das Lotformteil 7 mit dem Leitblech 6 des Überspannungsableiters 3 in Verbindung. Bei Erwärmung des Überspannungsableiters 3 wird über das angeschweißte Leitblech 6 Wärme an das Lotformteil 7 geleitet. Das Lotformteil 7 steht, wie bereits vorher beschrieben, unter einer leichten, genau abgestimmten Federkraft (Druckkraft) des Schiebers 4. Der als Fail-Safe-Mechanismus und zur optischen Signalisierung einer Überspannung eingesetzte Schieber 4 wird aus seiner durch die Kante 20 am Gehäuse 1 und durch die Abstützfläche 17 am Blattfederteil 14 des Schiebers 4 definierte Stellung aufgrund des Federweges freigesetzt, wenn das Lotformteil 7 durch die Erwärmung schmilzt. Der Schieber 4 bewegt sich aufgrund der an ihm montierten Druckfeder 8 (wie bereits vorher beschrieben), die sich an der Gehäuseinnenwand 31 (Fig. 4) abstützt, nach hinten, d.h. vom Ort des Überspannungsableiters 3 weg. Die am Schieber 4 angeordneten zwei Kontaktflügel 10 (Fig.4) werden durch die Schieberbewegung von den Ruheflächen 28 auf zwei Kontaktflächen 29 geschoben (Fig.5). Die Kontaktflächen 29 sind jeweils Kontaktpunkte der Fernmeldeadern a,b. Über die am Schieber 4 angeordneten Kontaktflügel 10 werden die Adern a,b an die Erde angeschlossen.

Der Überspannungsableiter 3 bleibt nach Ansprechen des Fail-Safe-Mechanismus im kurzgeschlossenen Zustand an die Erde angeschlossen. Der Kontakt wird über das angeschweißte Leitblech 6 und das Masseblech 27 zur Erdschiene 34 (Fig.3) der Anschlußleiste (nicht dargestellt) realisiert. Im unausgelösten Zustand ist die Erde zusätzlich noch über das Lotformteil 7 und das Leitblech 6 an den Überspannungsableiter 3 angeschlossen.

Im hinteren Bereich des Steckers ist am Schieber 4 das rote Signalisierelement 5 (Fig.1) so angeordnet bzw. gelagert, daß es bei Bewegung des Schiebers 4 nach hinten, aus dem Stecker herausgeschwenkt bzw. gedreht wird. Im Gehäuse 1 ist dazu ein gehäusefestes Lager 21 (halbrunde Innenfläche als Lager) als ein fester Drehpunkt für die runde Außenfläche 22 des Signalisierelementes 5 vorgesehen, wobei ein Stift 23 in der Nut 13 des Schiebers 4 gelagert ist (Fig. 1,4).

Der Stromschutz wird durch die SMD-Sicherung 26 gewährleistet, die über die Lötpads 25 (Fig. 3,5,6) kontaktiert sind. Die Lötpads 25 sind zur Unterseite der Leiterplatte 2 durchkontaktiert (Fig.6).

Die Sicherungskappen (nicht dargestellt) sind von außen mit Meßspitzen zugänglich und dienen als Meßabgriffspunkte der einzelnen Adern.

### BEZUGSZEICHENLISTE

- 01: Gehäuse
- 02: Leiterplatte
- 03: Überspannungsableiter
- 04: Schieber
- 05: Signalisierelement
- 06: Leitblech
- 07: Lotformteil
- 08: Feder
- 09: Trägerteil
- 10: Kontaktflügel
- 11: Aufnahme
- 12: Kontaktfläche
- 13: Nut
- 14: Blattfederteil
- 15: Ende
- 16: Steg
- 17: Abstützfläche
- 18: Verbindung
- 19: Anschlag
- 20: Kante
- 21: Lager
- 22: runde Außenfläche
- 23: Stift
- 25: SMD-Lötpad
- 26: Sicherungselement
- 27: Masseblech
- 28: Ruhefläche
- 29: Kontaktfläche
- 30: Federarm
- 31: Gehäuseinnenwand
- 32: Öffnung
- 33: Gehäusewand
- 34: Erdschiene

## Patentansprüche

1. Schutzstecker, insbesondere Überspannungsschutzstecker in Telekommunikationsanlagen, im wesentlichen bestehend aus einem Gehäuse (1) mit einer Leiterplatte (2), einem Überspannungsableiter (3), einem die Schaltbewegung bewirkenden Schieber (4), einer den Schieber (4) antreibenden Feder (8), einem Erdblech (27), einem Signalisierelement (5),
**dadurch gekennzeichnet,** daß der Schieber (4) über eine Abstützfläche (17) und über eine Kante (20) an der Gehäuseinnenwand in das Gehäuse (1) durch die Feder (8) vorgespannt derart eingebracht ist, daß ein am Schieber (4) angebrachtes und bei Erwärmung des Überspannungsableiters (3) schmelzendes Lotformteil (7) nur minimal durch die Federkraft des Schiebers (4) belastet ist und daß die Abstützfläche (17) derart am Schieber (4) angebracht ist, daß beim Schmelzen des Lotformteils (7) die Abstützfläche (17) von der Kante (20) abgleitet.

2. Schutzstecker nach Anspruch 1, dadurch gekennzeichnet, daß der Schieber (4) einstückig aus einem Trägerteil (9) mit wechselseitig abgewinkelten Kontaktflügeln (10), mit einer Aufnahme (11) für die Feder (8), mit einer Kontaktfläche (12) zur Verbindung des Überspannungsableiters (3) mit Masse über ein Masseblech (27), mit einer Nut (13) zur Halterung des Signalisierelementes (5), und aus einem Blattfederteil (14) mit langem Federarm (30) besteht, wobei das Blattfederteil (14) an seinem federnden Ende (15) zu einem Steg (16) abgewinkelt ist, auf dem das Lotformteil (7) angeordnet ist, und von dem die Abstützfläche (17) abgewinkelt ist.

3. Schutzstecker nach den Ansprüchen 1 und 2, dadurch gekennzeichnet, daß im Gehäuse (1) ein gehäusefestes Lager als ein fester Drehpunkt für eine runde Außenfläche (22) des Signalisierelemtes (5) vorgesehen ist, wobei ein Stift (23) des Signalisierelementes (5) in der Nut (13) des Schiebers (4) gelagert ist.

4. Schutzstecker nach Anspruch 1, dadurch gekennzeichnet, daß die beidseitig mit Leiterzügen versehene Leiterplatte (2) im Bereich der SMD-Lötpads (25) durchkontaktiert ist und daß die Leiterplatte (2) den Überspannungsableiter (3) mit dem Leitblech (6) sowie Sicherungselemente (26) aufweist.

## Claims

1. Protective plug, in particular an overvoltage protective plug in telecommunications systems, essentially comprising a housing (1) with a printed circuit board (2), an overvoltage suppressor (3) a slide (4) which produces the switching movement, a spring (8) which drives the slide (4), an earthing plate (27) and a signalling element (5), characterized in that the slide (4) is introduced into the housing (1), over a supporting surface (17) and over an edge (20) on the housing inner wall, prestressed by the spring (8) in such a manner that a solder moulding (7), which is fitted to the slide (4) and melts when the overvoltage suppressor (3) heats up, is subjected to only a minimum load by the spring force of the slide (4), and in that the supporting surface (17) is fitted to the slide (4) in such a manner that, when the solder moulding (7) melts, the supporting surface (17) slides off the edge (20).

2. Protective plug according to Claim 1, characterized in that the slide (4) is composed integrally of a base part (9) with contact tabs (10) bent out on alternate sides, with a holder (11) for the spring (8), with a contact surface (12) for connecting the overvoltage suppressor (3) to earth via an earth plate (27), with a groove (13) 'for holding the signalling element (5), and of a leaf spring part (14) having a long spring arm (30), the leaf spring part (14) being bent out at its sprung end (15) to form a web (16) on which the solder moulding (7) is arranged, and from which the supporting surface (17) is bent out.

3. Protective plug according to Claims 1 and 2, characterized in that a bearing which is fixed to the housing (1) is provided in said housing (1) as a fixed fulcrum for a round outer surface (22) of the signalling element (5), a pin (23) on the signalling element (5) being mounted in the groove (13) in the slide (4).

4. Protective plug according to Claim 1, characterized in that the printed circuit board (2), which is provided with conductor tracks on both sides, is throughplated in the region of the SMD solder pads (25), and in that the printed circuit board (2) is fitted with the overvoltage suppressor (3) together with the conductive plate (6) and the fuse elements (26).

## Revendications

1. Fiche de protection, en particulier fiche de protection contre les surtensions dans des installations de télécommunication, composée principalement d'un boîtier (1) comprenant une plaquette imprimée (2), un limiteur de surtension (3), un coulisseau (4) qui provoque l'opération de déclenchement, un ressort (8) qui sollicite le coulisseau (4), une tôle de mise à la terre (27), un élément de signalisation (5), caractérisée en ce que le coulisseau (4) via une surface d'appui (17) et un bord (20) sur la paroi interne du boîtier, est mis en place dans le boîtier (1) par le ressort (8) prétendu, de telle sorte qu'une préforme de soudure (7), rapportée sur le coulisseau (4) et fondant lors de l'échauffement du limiteur de surtension (3), ne soit sollicitée qu'au minimum par la force du ressort du coulisseau (4) et que la surface d'appui (17) soit prévue sur le coulisseau (4) d'une façon telle que, lors de la fusion de la préforme de soudure (7), la surface d'appui (17) glisse du bord (20).

2. Fiche de protection suivant la revendication 1, caractérisée en ce que le coulisseau (4) est formé d'un seul tenant d'une partie formant support (9), comprenant des ailes de contact (10) pliées l'une d'un côté et l'autre de l'autre côté, un logement (11) pour le ressort (8), une surface de contact (12) destinée à mettre le limiteur de surtension (3) à la terre via une tôle de mise à la terre (27), et une encoche (13) destinée à maintenir l'élément de signalisation (5), et d'une partie formant lame de ressort (14) comprenant un long bras de ressort (30), la partie formant lame de ressort (14) étant pliée à son extrémité à effet de ressort (15) pour former une barrette (16) sur laquelle la préforme de soudure (7) est disposée et à partir de laquelle la surface d'appui (17) est pliée.

3. Fiche de protection suivant les revendications 1 et 2, caractérisée en ce que dans le boîtier (1) est prévu un logement de tourbillonnement fixe servant de point de rotation fixe pour une surface extérieure ronde (22) de l'élément de signalisation (5), une cheville (23) de l'élément de signalisation (5) étant logée dans l'encoche (13) du coulisseau (4).

4. Fiche de protection suivant la revendication 1, caractérisée en ce que la plaquette imprimée (2) est pourvue, sur chaque face, de conducteurs reliés par des trous métallisés au niveau des plages de soudure pour montage en surface (25) et en ce que la plaquette imprimée (2) porte le limiteur de surtension (3) avec la tôle conductrice (6) ainsi que des éléments fusibles (26).
